# EUROPÄISCHE PATENTSCHRIFT

(11) **EP 0 245 667 B1**
(45) Veröffentlichungstag und Bekanntmachung des Hinweises auf die Patenterteilung: **04.07.1990**
(21) Anmeldenummer: 87105518.2
(22) Anmeldetag: 14.04.1987
(51) Int. Cl.: B01F 3/08, B01F 13/10

(54) **Wägevorrichtung zum Abwägen zu mischender Partien**
Weighing device for weighing batches to be mixed
Dispositif de pesage pour peser des partiens à melanger

(30) Priorität: 10.05.1986 DE 3615859
(43) Veröffentlichungstag der Anmeldung: 19.11.1987
(73) Patentinhaber: Edeleanu Gesellschaft mbH, D-6000 Frankfurt/Main 70 (DE)
(72) Erfinder: Pütz, Joachim, D-6000 Frankfurt/Main 70 (DE)
(74) Vertreter: Schupfner, Gerhard D.

(56) Entgegenhaltungen:
- EP-A- 0 097 458
- US-A- 3 822 056
- US-A- 4 525 071

## Beschreibung

Die Erfindung bezieht sich auf ein Verfahren zum Mischen von Partien eines fließfähigen Mediums, insbesondere von als Grundstoffe für die Medien dienenden fließfähigen Kohlenwasserstoffen und Additiven.

Es sind vollautomatische Mischanlagen für Öle und diesen Ölen beizumischende Additive bekannt. Diese Mischanlagen haben eine Wägevorrichtung, deren Behälter jeweils eine vollständige Partie aufnehmen kann. In diesen Wägebehälter werden nacheinander die Öle und Additive eingewogen. Das Beimischen von kleinen Additivmengen, die in der Größenordnung von Bruchteilen der vollständigen Partie liegen, erfolgt dabei recht ungenau. Wägevorrichtungen dieser Art wiegen beispielsweise bis zu 50 t des betreffenden Mediums aus. Das Beiwiegen von Bruchteilen, beispielsweise 200 g eines Additivs, läßt sich in dieser Wägevorrichtung nur außerordentlich grob vornehmen.

Es ist auch bekannt, Wägevorrichtungen mit einem Behälterfassungsvermögen von 800 bis 1000 kg einzusetzen. Diese Wägevorrichtungen können zwar Bruchteile der Partie einwiegen; Partiebruchteile in der Größenordnung von 200 g der beizumischenden Komponenten können aber auch dabei nur schwierig ausgewogen werden. Diese bekannten Wägevorrichtungen mit Wägebehältern für 800 bis 1000 kg lassen sich mobil anordnen, und die Wägebehälter werden dann zu einem Tankwagen oder Großtank verfahren bzw. ihr Inhalt wird in größere Aufbewahrungs- oder Transportbehälter übergeleitet. Diese Vorgänge wiederholen sich, bis genügend fertige Mischung erzeugt wurde.

Der Trend beim Mischen von Grundstoffen und deren Komponenten bzw. Additiven geht dahin, mehr Additive in feiner ausgewogenen Dosen einem Grundstoff beizumischen.

Aus der US-A 4 525 071 ist es bekannt, eine grössere Anzahl von Wägebehältnisse mit ausgewogenen Material-Komponenten zu Vorratsbehältern zu erfahren mittels eines Hängebahnsystems, das in Schleifen geführt wird.

Es ist Aufgabe der Erfindung, ein Verfahren und eine Vorrichtung zum Auswiegen von flüssigen Medien zu schaffen, bei dem auch die kleinen, nur in Bruchteilen einer vollständigen Partie beizumischenden Additive in großer Anzahl und genau abwiegbaren Mengenanteilen bereitgestellt werden können.

Es ist Aufgabe der Erfindung, eine Wägevorrichtung zum Auswiegen von flüssigen Medien zu schaffen, mit der auch kleine Mengen von Additiven, die nur in Bruchteilen und in grosser Anzahl einer vollständigen grossvolumigen Partie beizumischen sind, genau abgewogen bereitgestellt und beigemischt werden können.

Die gestellte Aufgabe ist erfindungsgemäss gelöst durch die folgenden Merkmale:
a) es ist wenigstens ein Haupt-Wägevorrichtungsteil mit einem Haupt-Wägebehältnis vorgesehen, das das Fassungsvermögen einer vollständigen Partie hat, die aus Grundstoffen und Additiven zu bilden ist, wobei die Höchstlast des Haupt-Wägevorrichtungsteiles 15 t beträgt;
b) es sind Fein-Wägevorrichtungsteiles vorgesehen, die zum Auswiegen von Additiven in Fein-Wägebehältnissen ausgelegt sind mit Ziffernschritten von 10 bis 20 g bei einer Höchstlast von 5 bis 200 Kg;
c) die Fein-Wägebehältnissse sind dem Haupt-Wägevorrichtungsteil auf einer Überführstrasse auf einer Höhe heranführbar, aus der ihr Inhalt mittels einer Überleitvorrichtung in das Haupt-Wägebehältnis einleitbar ist.

In dem Haupt-Wägebehältnis des Haupt-Wägevorrichtungsteils, das für 15 t ausgelegt ist, werden die grösseren Partieteile, vor allen Dingen die Grundstoffe ausgewogen. Der Haupt-Wägevorrichtungsteil ist also für Grobwägungen ausgelegt, die in der Grössenordnung des Fassungsvermögens von Tankwagen liegt. Ein Tankwagen kann dann entweder mit einer Partie oder mit zwei Partien beladen werden. Für grosse Partieteile des Basismediums ist die Grobwägung ausreichend genau.

In den Fein-Wägevorrichtungsteilen mit Ziffernschritten von 10 bis 20 g bei einer Höchstlast von 5 bis 200 kg wird ein Feinauswiegen der Additive vorgenommen, die der Partie nur von der Grössenordnung von Bruchteilen beigefügt werden. Nach dem Auswiegen der Bruchteile der Additive werden diese mittels der Überleitvorrichtung in das Basismedium eingeführt und dort noch einmal als Summe aller Partien ausgewogen. Das Signal der Auswaage dient dem Rechner als Erfüllungsmeldung für die vollständige Entleerung der mobilen Fein-Wägebehältnisse.

Für die Fein-Wägebehältnisse der Additivpartieteile ist, da diese vor dem Haupt-Wägevorrichtungsteil angehoben werden, eine FlüssigkeitsÜberleitungsvorrichtung vorgesehen, mit der die Additivpartieteile zum Haupt-Wägebehältnis leitbar sind.

Nach einer weiteren Ausgestaltung der Erfindung ist vorgesehen, dass dem Haupt-Vorrichtungsteil eine Hebevorrichtung zugeordnet ist, mit der die Fein-Wägebehältnisse auf eine Höhe anhebbar sind, aus der die Additive mit Gefälle in das Haupt-Wägebehältnis überleitbar sind. Dabei ist nach einer weiteren Ausgestaltung der Erfindung vorgesehen, dass die Hebevorrichtung mit zusätzlichen Mischvorrichtungen versehen ist.

Die Fein-Wägebehältnisse der Fein-Wägevorrichtungsteile haben eine kleinere Öffnungsweite als die Haupt-Wägebehältnisse. Dadurch ist die Zahl der Einleitventile für Additive bei den Fein-Wägebehältnissen beschränkt. Da jedoch eine große Anzahl von Additiven ausgewogen und verarbeitet werden muß, werden mehrere Fein-Wägevorrichtungsteile mit Fein-Wägebehältnissen eingesetzt.

Um mehrere Partien gleichzeitig anfertigen zu können, ist nach einer weiteren Ausgestaltung der Erfindung vorgesehen, dass seitlich der Überführstrasse zwischen mehreren Haupt-Wägevorrichtungsteilen Parkstationen vorgesehen sind, in denen Fein-Wägebehältnisse, die bereits befüllt sind, vor dem Anheben und Ausleeren in ein Haupt-Wägevorrichtungsteil auf ihren Abruf warten können. Die Erfindung wird anhand der Zeichnung näher erläutert.

Es zeigen:
Fig. 1 eine Draufsicht auf eine Vorrichtung zur Durchführung von Hauptwägungen und Feinwägungen zum Zusammenstellen eines ausgewogenen Gemisches aus einem Basismedium und zugefügten Additiven in feinen Dosierungen;
Fig. 2 die Vorrichtung nach Fig. 1 in Seitenansicht.

In Fig. 1 sind nebeneinander in Reihe drei Haupt-Wägevorrichtungsteile 1 dargestellt. Wie Fig. 2 zeigt, bestehen die Haupt-Wägevorrichtungsteile 1 jeweils aus einem Haupt-Wägebehältnis 3 und aus einer Hauptwaage 5. Die Haupt-Wägebehältnisse 3 haben beispielsweise ein Fassungsvermögen von 15 t. In diese Haupt-Wägebehältnisse sind aus einer Anzahl von nicht dargestellten Vorratsbehältern über Verbindungsleitungen und nur schematisch dargestellte Auslaßventile 7 Anteile eines zu mischenden Mediums, beispielsweise eines als Grundstoff dienenden Kohlenwasserstoffes, einleitbar. Die Hauptwaage 5 läßt nur Grobwägungen bis zu Minimalschritten von etwa 100 g zu. Für größere Dosiermengen ist die Zumessung in derart groben Schrittmengen möglich. Für kleinere Additivbeigaben, die nur in Bruchteilen einer vollständigen Partie zugegeben werden, genügen derart grobe Meßschritte nicht.

Für das Feinauswiegen von kleinen Additivmengen sind vier weitere Fein-Wägevorrichtungsteile 9 vorgesehen. Auch diese Fein-Wägevorrichtungsteile sind in einer Reihe angeordnet. Die Reihen aus den beiden Vorrichtungsteilen 1 und 3 liegen parallel zueinander. Die Fein-Wägevorrichtungsteile 9 bestehen ihrerseits wieder aus Fein-Wägebehältnissen 11 und Feinwaagen 13. Die Fein-Wägevorrichtungsteile 9 sind zum Auswiegen von Additivanteilen zwischen 5 und 200 kg ausgelegt. Die Feinwaage 13 ist in der Lage, in Ziffernschritten von 10 bis 20 g auszuwiegen.

Zwischen den in Reihen angeordneten WägeVorrichtungsteilen 1 und 9 befindet sich eine Überführstraße 15. Auf dieser Überführstraße 15 ist ein Wagen 17 verfahrbar. Zwischen der Überführstraße 15 und den Haupt-Wägevorrichtungsteilen 1 sind Hebevorrichtungen 19 vorgesehen. Die Hebevorrichtungen können gleichzeitig auch mit Mischvorrichtungen kombiniert sein. Weiterhin sind auch sogenannte Parkpositionen 21 beiderseits der Überführstraße 15 vorgesehen.

Die einzelnen Fein-Wägebehältnisse sind mit einer Flüssigkeits-Überleitvorrichtung 23 versehen, in der sich ein Ventil 25 befindet.

Alle Wiegeergebnisse der Hauptwaagen 5 und der Feinwaagen 13 werden elektrisch erfaßt und einer Rechenanlage zugeführt. Ebenso werden Einlaßventile 27, die sich sowohl bei den Einlässen 7 als auch bei entsprechenden Einlässen 29 oberhalb der Fein-Wägebehältnisse 11 befinden, elektrisch von dem Rechner bedient. Gleichzeitig mit dem Öffnen der Ablaßhähne wird die Behälterwand elektrisch beheizt, um so die Viskosität herabzusetzen und ein schnelles Entleeren zu ermöglichen. Die Herstellung einer vollständigen Partie eines vorbestimmten Mediums, das aus Grundstoffen und einer Anzahl von Additiven in kleinen Mengen besteht, geht wie folgt vor sich, wobei nur ein Haupt-Wägevorrichtungsteil betrachtet wird. In diesen einen Haupt-Wägevorrichtungsteil werden beim Öffnen einzelner Ventile 27 nach Maßgabe des Rechners nacheinander einzelne Bestandteile der Partie eingewogen. Es handelt sich dabei um Bestandteile, die in größeren Mengen zum Einsatz kommen. Gleichzeitig werden in einem oder mehreren Fein-Wägeteilen 9 auf entsprechende Weise nacheinander kleine Anteile von Additiven eingewogen. Ist das Einwiegeverfahren bei einem Fein-Wägebehältnis abgeschlossen, dann wird dies mittels des Wagens 17 zu der Hebevorrichtung 19 des Haupt-Wägevorrichtungsteiles 1 gefahren und dort in eine Höhe gehoben, wo der Inhalt dieses Fein-Wägebehältnisses 11 durch Öffnen des Ventiles 25 in das Haupt-Wägebehältnis 5 eingeleitet werden kann. Vor dem Einleiten kann mit einer nicht dargestellten Mischvorrichtung der Inhalt des Fein-Wägebehältnisses 11 auch noch einmal durchmischt worden sein. Wurden für die entsprechende Partie auch noch in einem anderen Fein-Wägebehältnis 11 Additivanteile ausgewogen, werden nach dem Entleeren des ersten Fein-Wägebehältnisses 11 in das Haupt-Wägebehältnis 5 die Fein-Wägebehältnisse gegeneinander ausgetauscht.

Nach dem Einleiten aller Additive in das Haupt-Wägebehältnis 3 und einem Durchmischen seines Inhaltes ist dann die Partie vollständig und zum Abpumpen in einen Tankwagen oder in einen Vorratsbehälter bereit.

Das Verfahren der einzelnen Fein-Wägebehältnisse 11 erfolgt ebenso wie die Ventilbedienung und das Auswiegen vollautomatisch durch Steuerung mittels des Rechners.

## Patentansprüche

1. Wägevorrichtung zum industriellen Abwägen zu mischender Partien eines fliessfähigen Mediums, insbesondere von Kohlenwasserstoffen und Additiven, mit folgenden Merkmalen:
a) es ist wenigstens ein Haupt-Wägevorrichtungsteil (1) mit einem Haupt-Wägebehältnis (3) vorgesehen, das das Fassungsvermögen einer vollständigen Partie hat, die aus Grundstoffen und Additiven zu bilden ist, wobei die Höchstlast des Haupt-Wägevorrichtungsteiles 15 t beträgt;
b) es sind Fein-Wägevorrichtungsteile (9) vorgesehen, die zum Auswiegen von Additiven in Fein-Wägebehältnissen (11) ausgelegt sind mit Ziffernschritten von 10 bis 20 g bei einer Höchstlast von 5 bis 200 kg;
c) die Fein-Wägevehältnisse (11) sind dem Haupt-Wägevorrichtungsteil (1) auf einer Uberführstrasse (15) auf einer Höhe heranführbar, aus der ihr Inhalt mittels einer Überleitvorrichtung (23) in das Haupt-Wägebehältnis (3) einleitbar

2. Wägevorrichtung nach Anspruch 1, dadurch gekennzeichnet, dass dem Haupt-Wägevorrichtungsteil (1) eine Hebevorrichtung (19) zugeordnet ist, mit der die Fein-Wägebehältnisse (11) auf eine Höhe anhebbar sind, aus der die Additive mit Gefälle in das Haupt-Wähebehältnis (3) überleitbar sind.

3. Wägevorrichtung nach Anspruch 2, dadurch gekennzeichnet, dass die Hebevorrichtung (19) mit einer zusätzlichen Mischvorrichtung versehen ist.

4. Wägevorrichtung nach Anspruch 1, dadurch gekennzeichnet, dass seitlich der Überführstrasse (15) zwischen mehreren Hauptvorrichtungsteilen (1) Parkstationen (21) vorgesehen sind.

## Claims

1. A weighing apparatus for industrially weighing batches of a free-flowing medium to be mixed with each other, especially of hydrocarbons and additives, comprising the following features:
a) there is provided at least one main weighing apparatus unit (1) including a main weighing container (3) with the volumetric capacity of a complete batch to be composed of base materials and additives, the maximum load of the main weighing apparatus unit being 15 t;
b) there are provided fine-weighing apparatus units (9) designed for weighing additives in fine-weighing containers (11) at numerical increments of from 10 to 20 g with a maximum load of from 5 to 200 kg;
c) the fine-weighing containers (11) are adapted to be conveyed to the main weighing apparatus unit (1) along a transfer line (15) at a level from which the contents thereof are introduced via a transfer means (23) into the main weighing container (3).

2. The weighing apparatus as claimed in claim 1, characterised in that a lifting mechanism (19) is provided to cooperate with the main weighing apparatus unit (1) for elevating the fine-weighing containers (11) to a level whence the additives can be transferred by gravity into the main weighing container (3).

3. The weighing apparatus as claimed in claim 2, characterised in that the lifting mechanism (19) is equipped with additional mixing means.

4. The weighing apparatus as claimed in claim 1, characterised in that parking stations (21) are provided sideways of the transfer line (15) between plural main apparatus units (1).

## Revendications

1. Dispositif de pesage destiné à la pesée industrielle de lots à mélanger d'un milieu fluide, notamment d'hydrocarbures et d'additifs, comportant les caractéristiques suivantes:
a) il est prévu au moins une partie principale (1) du dispositif de pesage comportant un récipient principal de pesée (3), qui est capable de contenir un lot entier qui doit être formé de matières premières et d'additifs, la charge maximale de la partie principale du dispositif de pesage s'élevant à 15 tonnes;
b) il est prévu des parties (9) de précision du dispositif de pesage qui sont conçues pour la pesée d'additifs dans des récipients (11) de précision par échelons numériques de 10 à 20 g pour une charge maximale de 5 à 200 kg;
c) les récipients (11) de pesée de précision peuvent être rapprochés de la partie principale (1) du dispositif de pesage sur une voie de transport (15) à une hauteur depuis laquelle leur contenu peut être introduit à l'aide d'un dispositif de transfert (23) dans le récipient principal (3) de pesée.

2. Dispositif de pesage suivant la revendication 1, caractérisé en ce qu'il est adjoint à sa partie principale (1) un dispositif élévateur (19) avec lequel les récipients (11) de pesée précise peuvent être élevés à une hauteur depuis laquelle les additifs peuvent être transférés en tombant dans le récipient principal (3) de pesée.

3. Dispositif de pesage suivant la revendication 2, caractérisé en ce que le dispositif élévateur (19) est pourvu d'un dispositif mélangeur complémentaire.

4. Dispositif de pesage suivant la revendication 1, caractérisé en ce que des postes de stationnement (21) sont prévus sur le côté de la voie de transport (15) entre plusieurs parties principales (1) du dispositif.
